# EUROPÄISCHE PATENTSCHRIFT

(11) **EP 0 324 428 B1**
(45) Veröffentlichungstag und Bekanntmachung des Hinweises auf die Patenterteilung: **03.04.1991**
(21) Anmeldenummer: 89100328.7
(22) Anmeldetag: 10.01.1989
(51) Int. Cl.: A47K 3/22

(54) **Trennwand**
Partition
Cloison

(30) Priorität: 14.01.1988 DE 3800828
(43) Veröffentlichungstag der Anmeldung: 19.07.1989
(73) Patentinhaber: ALTURA LEIDEN HOLDING B.V., NL-6221 BL Maastricht (NL); Duscholux GmbH, D-69198 Schriesheim (DE)
(72) Erfinder:
(74) Vertreter: Klose, Hans, Dipl.-Phys.

(56) Entgegenhaltungen:
- EP-A- 0 235 658
- DE-A- 3 424 542
- DE-U- 8 705 057

## Beschreibung

Die Erfindung bezieht sich auf eine Trennwand für eine Eckdusche gemäß den im Oberbegriff des Patentanspruchs 1 angegebenen Merkmalen.

Aus der EP-A-235 658 ist eine derartige Trennwand für eine Eckdusche mit zwei gebogenen Türelementen bekannt. Diese Trennwand enthält eine obere und eine untere Führungsschiene mit jeweils geraden Endteilen, welche über ihre gesamte Länge an den ebenen Wandelementen befestigt sind. Damit die gebogenen Türelemente einerseits die Einstiegsöffnung dicht absperren können und andererseits hinter die ebenen Wandelemente entlang den Führungsschienen geschoben werden können, sind die Führungskörper jedes Türelements in einem vorgegebenen Abstand zur vertikalen Längskante in Richtung zur Mitte des Türelements versetzt angeordnet. Im Vergleich mit Türelementen, deren Führungskörper nahe den vertikalen Längskanten angeordnet sind, besteht bei der bekannten Trennwand die Gefahr, daß die Türelemente beim Verschieben entlang der oberen Führungsschiene verkanten oder gar klemmen. Mittels der unteren Führungsschiene, deren gebogener Bereich die Einstiegsöffnung unten begrenzt, soll einem derartigen Verkanten entgegengewirkt werden.

Aus der DE-C-33 09 606 ist eine Trennwand bekannt, welche vier eben ausgebildete Türelemente sowie eine obere und eine untere jeweils im Bereich der Einstiegsöffnung gebogene Führungsschiene aufweist. Die vier Türelemente erfordern einen nicht unerheblichen Herstellungs- und Fertigungsaufwand. Für solche Trennwände besteht ferner das Problem, daß Duschwannen verschiedener Hersteller oftmals nur in Details variieren, und zwar insbesondere auf die Größe des Krümmungsradius sowie die Breite des Einstiegsbereiches. Es muß daher eine Vielzahl von entsprechend ausgebildeten Trennwänden hergestellt und bereitgehalten werden, wodurch ein großer Fertigungs- und Lagerhaltungsaufwand erforderlich ist.

Aus dem DE-U-85 12 641 ist eine Duschkabine nachgewiesen, welche einen vorgefertigten, etwa hohlzylindrischen Kabinenkorpus aufweist. Dieser besteht aus übereinandersetzbaren, ringförmig ausgebildeten Teilen, wobei eine geschlossene Bodenplatte und eine geschlossene Deckplatte vorhanden sind. Die Einstiegsöffnung kann mittels einer gebogenen Schiebetür abgeschlossen bzw. freigegeben werden, deren Krümmungsradius entsprechend dem Kabinenkorpus vorgegeben ist. Eine Anpassung der Tür an unterschiedliche Krümmungsradien oder Größen der Einstiegsöffnung ist in Folge des Kabinenkorpus nicht möglich. Zur Art der Aufhängung oder Führung der Schiebetür sind diesem DE-GM keine Angaben zu entnehmen.

Aus dem DE-U-84 16 939 ist eine Duschkabine mit einer in etwa quadratischen Grundplatte bekannt, welche nach oben offene U-Führungsschienen für zwei Schwebetüren aufweist. Die Führung dieser Türen erfolgt jeweils am oberen Ende wahlweise mittels einer ringförmigen, nach unten offenen U-Schiene oder U-förmigen Teleskopschiene oder mittels eines Teleskoparmes pro Schiebetür. Derartige Führungen erfordern einen nicht unerheblichen konstruktiven Aufwand, um eine stabile, funktionssichere Führung zu gewährleisten.

Ferner ist aus der DE-A-31 48 024 ein Türsystem für im Grundriß polygonale Telefonzellen mit einem einzigen Türelement bekannt. Die obere Führungsschiene ist außerhalb der Durchgangsöffnung gebogen und verläuft über einen nicht unwesentlichen Teil ihrer Länge auf das benachbarte Wandelement zu. Das Ende der Profilschiene ist nicht mit dem ersten Wandelement verbunden, welches der Durchgangsöffnung benachbart ist, sondern mit einem zweiten der polygonartig angeordneten Wandelemente. Die Tür endet über dem Boden der Telefonzelle und es sind zusätzliche Maßnahmen erforderlich, um die bei Duschtrennwänden erforderliche Abdichtung zu ermöglichen. An der unteren Kante des Türelements ist ein Führungsprofil angeordnet, in welchem eine ortsfeste, außerhalb der Durchgangsöffnung angeordnete Rolle läuft. Das Türelement selbst ist im wesentlichen eben ausgebildet und das Führungsprofil ist eine nach unten offene U-förmige Schiene. Diese Schiene ist gebogen und steht mit Ausnahme von abgewinkelten Endbereichen der Tür von dieser mit einem entsprechend großen Abstand ab. Die genannte Rolle ist am Boden angeordnet, wobei zwischen diesem und der Türunterkante ein nicht unerheblicher Spalt vorhanden ist.

Ferner ist aus der US-A-34 22 464 iene Trennwand bekannt, welche hinter einem gebogenen Wannenrand eine untere Führungsschiene aufweist. In dieser unteren Führungsschiene und in der entsprechend gebogenen, oberen Führungsschiene sind schmale Lamellen verschiebbar angeordnet. Zwischen jeweils zwei benachbarten Lamellen befindet sich eine flexible Bahn. Beim Öffnen werden die Lamellen zur Seite geschoben, wobei die genannten Bahnen ähnlich einem Duschvorhang zusammengefaltet werden. Es bestehen nicht unerhebliche Schwierigkeiten bei der Handhabung und bei der Reinigung einer derartigen Trennwand.

Schließlich ist aus dem DE-U-81 14 929 ein Laufschuh mit zwei Laufrollen bekannt, der an der Oberkante einer Schiebetür zu befestigen ist. Dieser Laufschuh bzw. dieses Führungselement ist zweiteilig ausgebildet und besteht aus einem oberen Rollenhalter für die Laufrollen und einem unteren Montagewinkel. Der Rollenhalter ist mit dem genannten Montagewinkel um einen lotrechten Lagerzapfen schwenkbar verbunden.

Hiervon ausgehend liegt der Erfindung die Aufgabe zugrunde, die Trennwand der genannten Art mit einem geringen konstruktiven Aufwand dahingehend weiterzubilden, daß zur Erzielung einer kostengünstigen Fertigung die Anzahl der Einzelteile und ferner der Montageaufwand verringert werden. Eine stabile und funktionssichere Führung der Türelemente soll gewährleistet sein, wobei mit geringem Kraftaufwand zuverlässig die Einstiegsöffnung verschlossen bzw. freigegeben werden soll. Das Austreten von Spritzwasser soll zuverlässig unterbunden werden und in einfacher Weise soll die Abdichtung, insbesondere im Bereich der Einstiegsöffnung zwischen dem Wannenrand und den Türelementen gewährleistet werden. Ein Benutzer soll ungehindert die Einstiegsöffnung passieren können und im Hinblick auf eine lange Lebensdauer und gute Funktionssicherheit soll der Bereich der Einstiegsöffnung von Führungsmitteln für die Türelemente weitgehend freigehalten werden.

Die Lösung dieser Aufgabe erfolgt gemäß den im Kennzeichen des Patentanspruchs 1 angegebenen Merkmalen. In den Unteransprüchen sind zweckmäßige Ausgestaltungen und Weiterbildungen angegeben.

Die vorgeschlagene Trennwand zeichnet sich durch eine stabile und funktionssichere Konstruktion aus, wobei gleichwohl eine leichtgängige Führung der Türelemente gewährleistet wird. Es sind nur zwei gebogene Türelemente vorhanden, welche zum Freigeben der Einstiegsöffnung nach beiden Seiten hinter das jeweilige Wandelement geschoben werden. Die beiden Türelemente sind nur in der oberen, über ihre gesamte Länge gebogene Führungsschiene aufgehängt und eine untere, also den Unterkanten der Türelemente zugeordnete Führungsschiene ist nicht vorhanden. Die Einstiegsöffnung wird folglich auch nicht durch eine solche untere Führungsschiene in irgendeiner Weise beeinträchtigt. Es besteht folglich auch nicht die bei einer unteren Führungsschiene vorhandene Gefahr, daß diese durch einen Benutzer oder durch herunterfallende Gegenstände beschädigt wird und insgesamt die Funktion der Trennwand infrage gestellt wird. Außerhalb der Einstiegsöffnung ist hingegen ein Führungselement vorhanden, das zweckmäßig ähnlich einem nach oben offenen U ausgebildet ist und in welches das Türelement mit seinem unteren Rand eingreift. Dieses Führungselement ist zweckmäßig in horizontaler Richtung schmal ausgebildet und erstreckt sich nur über ein Teil der Breite des Wandelementes. Das Führungselement ist nur einige Zentimeter breit und/oder es ist im wesentlichen so breit wie die vertikale Profilschiene des Wandelementes, welche Profilschiene die Einstiegsöffnung begrenzt. Die beiden seitlichen Wandelemente sind zweckmäßig eben ausgebildet, doch können die Wandelemente wellenartig oder mit einer anderen Krümmung als die Einstiegsöffnung ausgebildet sein. Die Führungsschiene weist hingegen über ihre gesamte Länge, also auch in den Endbereichen im wesentlichen den gleichen Krümmungsradius auf, wobei die Türelemente koaxial bezüglich der Führungsschiene mit einem entsprechend reduzierten Krümmungsradius ausgebildet sind. Das freie Endteil der Führungsschiene steht von dem jeweiligen Wandelement in einer horizontalen Ebene ab. Ist das Wandelement eben ausgebildet, so wird der Abstand der Führungsschiene zum Wandelement von der Einstiegsöffnung her immer größer. Auch bei einem wellenartig ausgebildeten Wandelement ist der Abstand des freien Endes der Führungsschiene zum Wandelement wesentlich größer als der vergleichbare Abstand in unmittelbarer Nähe der Einstiegsöffnung. Das freie, vom jeweiligen Wandelement abstehende Endteil der Führungsschiene ist mittels des Halteelements mit dem Wandelement verbunden. Hierdurch wird eine zusätzliche Aussteifung im Bereich des oberen Randes des Wandelementes erreicht. Diese Aussteifung ist besonders vorteilhaft für die Standsicherheit der Trennwand, welche insgesamt einen stabilen und funktionssicheren Aufbau aufweist.

Die Unterkanten der Türelemente und insbesondere deren untere horizontale Profilschienen liegen im Rahmen dieser Erfindung tiefer als die Oberkante der Duschwanne. Damit ist ohne besondere und zusätzliche Bauteile der Spritzwasserschutz sichergestellt. Der innere, vordere Wannenrand ist zumindest im Bereich der Einstiegsöffnung im wesentlichen vertikal ausgerichtet, so daß die vordere bzw. nach außen aus der Duschwanne heraus gerichtete, gebogene und ebenfalls vertikal ausgerichtete Wandfläche des jeweiligen Türelementes erfindungsgemaß nur einen geringen Abstand zu dieser inneren Wand des Randes angeordnet ist. Zwischen dem unteren Rand des Türelementes und dem Wannenrand ist nur ein schmaler Spalt vorhanden, so daß ohne zusätzliche Dichtmittel zuverlässig das Heraustreten von Spritzwasser aus der Wanne vermieden wird.

Wie bereits ausgeführt, ist hingegen die einzige, obere Führungsschiene über ihre gesamte Länge gebogen, also auch die außerhalb der Einstiegsöffnung vorhandenen Endteile. Kurz neben der vertikalen Begrenzung der Einstiegsöffnung ist diese obere Führungsschiene mit dem ebenen Wandelement fest, insbesondere mittels Schrauben, verbunden und steht mit ihrem Endteil zunehmend von dem ebenen Wandelement ab. Das abstehende Ende der Profilschiene ist mit einem Halteteil mit dem Türelement verbunden, wodurch eine stabile Befestigung und Auflagerung der Führungsschiene sichergestellt wird. Dieses gebogene und entsprechend dem Krümmungsradius über die Duschwanne vorstehende Endteil stört beim Duschen keinesfalls, da regelmäßig die Oberkanten von derartigen Trennwänden etwa 1, 7 bis 2 m über dem Wannenrand angeordnet sind. Wäre eine entsprechend ausgebildete untere Führungsschiene vorhanden, so würden derart über die Duschwanne gebogene Endteile einen Benutzer stören und sogar eine Gefährdung darstellen. Da im Rahmen der Erfindung jedoch nur das bereits erläuterte kleine untere Führungselement vorhanden ist, werden derartige Probleme vermieden.

Die Erfindung wird nachfolgend anhand der in der Zeichnung dargestellten Ausführungsbeispiele näher erläutert. Es zeigen:
Fig. 1 eine perspektivische Aufsicht von oben auf die in eine Ecke über einer Duschwanne eingebaute Trennwand,
Fig. 2 eine Ansicht von vorn bei geöffneten Türelementen,
Fig. 3 vergrößert den unteren Teil des einen Türelementes,
Fig. 4 eine Ansicht von unten auf den gebogenen Endteil der oberen Führungsschiene in Blickrichtung IV gemäß Fig. 1,
Fig. 5 eine Aufsicht von oben auf einen Teil der Trennwand,
Fig. 6 vergrößert den Ausschnitt VI gemäß Fig. 5,
Fig. 7 teilweise als Aufsicht und teilweise im Schnitt den oberen Führungskörper.

Fig. 1 zeigt die in eine Ecke zwischen zwei rechtwinkelig zueinander verlaufenden Raumwänden 2, 4 eingebaute Duschwanne 6. Diese Duschwanne 6 ist in gewohnter Weise auf dem Boden eines Badezimmers oder eines Duschraumes installiert. Über dem vorderen freien Rand 8 der Duschwanne ist die Trennwand angeordnet, wobei zwei seitliche, feststehende Wandelemente 10, 12 vorhanden sind. Die Wandelemente sind bevorzugt eben ausgebildet, doch werden von der Erfindung ebenso gebogene oder wellenförmige Wandelemente erfaßt. Diese Wandelemente 10, 12 sind in gewohnter Weise, zweckmäßig über hier nicht weiter dargestellte Ausgleichsprofile, mit der jeweiligen Raumwand 2, 4 verbunden. Es ist eine einzige obere Führungsschiene 14 vorhanden, während die sonst übliche untere Führungsschiene fehlt. Die obere Führungsschiene 14 ist über ihre gesamte Länge, zweckmäßig mit dem gleichen Krümmungsradius, gebogen. Die Führungsschiene 14 ist also sowohl über der Einstiegsöffnung 16 als auch hinter den ebenen Wandelementen 10, 12 gebogen ausgebildet. Die hinter den Oberkanten der Wandelemente 10, 12 befindlichen Endteile 18, 20 der oberen Führungsschiene 14 sind an ihren Enden mittels Halteteilen 22 mit dem jeweiligen Wandelement 10, 12 verbunden. Die nach innen über die Duschwanne 6 von den Wandelementen 10, 12 abstehenden Endteile 18, 20 stören beim Duschen nicht, da die obere Führungsschiene 14 in einem recht großen Abstand, und zwar regelmäßig zwischen 1,7 und 2 m über der Duschwanne 6 angeordnet ist. Eine entsprechende untere Führungsschiene ist nicht vorhanden, so daß dort im Fußbereich auch keinerlei Störung oder gar Gefährdung eines Benutzers der Duschkabine erfolgt.

Die Einstiegsöffnung 16 ist mittels zwei Türelementen 24, 26, wie dargestellt, verschlossen. Die Türelemente 24, 26 sind mittels Führungskörpern 28 in der Führungsschiene 14 aufgehängt und geführt. Zum Freigeben der Einstiegsöffnung 16 werden die beiden Türelemente 24, 26 jeweils zur Seite hinter die feststehenden Wandelemente 10, 12 geschoben. Ein nachfolgend noch zu erläuterndes schmales, hakenartiges Führungselement 30 ist jeweils am Rand der Einstiegsöffnung 16 für das Türelement 24, 26 vorhanden. Der Radius der Türelemente ist größer als der Radius des im Bereich der Einstiegsöffnung gebogenen Randes 8 der Duschwanne. Auch der Krümmungsradius der insgesamt gebogenen Führungschiene 14 ist entsprechend größer. Damit wird einerseits eine gute und dichtende Anlage der Türelemente am Wannenrand erreicht und zum anderen können die Halteteile 22 verkürzt ausgebildet werden. Ferner ist damit eine definierte Ausrichtung und Anlage des Türelementes an der Innenwand des Randes 8 sichergestellt. Aufgrund des größeren Krümmungsradiuses liegt das Türelement nicht mit irgendeinem beliebigen Punkt, beispielsweise in der Mitte an der Innenwand des Randes an, sondern das Türelement liegt im wesentlichen nur im Bereich der vorderen, vertikalen Profilschiene 32, 34 an der Innenwand des Randes 8 an. Die Innenwand des im Bereich der Einstiegsöffnung gebogenen Randes 8 verläuft im wesentlichen vertikal, und zwar zumindest über die vertikale Höhe, mit welcher die Unterkante des Türelementes sich unterhalb der Oberkante des Randes befindet.

Fig. 2 zeigt eine Ansicht der Trennwand, wobei nunmehr die Einstiegsöffnung 16 freigegeben ist und von den beiden Türelementen nur noch deren vertikale Profilschienen 32, 34 zu sehen sind. Die Duschwanne 6 ist auf dem Boden 36 mittels hier nicht weiter erkennbaren Lagermitteln in gewohnter Weise aufgelagert und befestigt; die unterhalb des Wannenrandes 8 zur Verblendung vorgesehenen Kacheln oder dergleichen sind noch nicht angeordnet. Die Einstiegsöffnung 16 wird oben von der Führungsschiene 14 begrenzt und unten bildet der Wannenrand 8 den Abschluß der Einstiegsöffnung 16. Eine untere Führungsschiene ist nicht vorhanden, und ein Benutzer kann ungehindert in die Duschwanne 6 gelangen. Ferner wird die sonst übliche Beschädigungs- und Verschmutzungsgefahr einer unteren Führungsschiene vermieden. Mit den vertikalen Profilen 38, 40 der Wandelemente sind unten jeweils die schmalen, hakenartigen Führungselementen verbunden, welche sich somit außerhalb der Einstiegsöffnung befinden und in keiner Weise stören.

Fig. 3 zeigt vergrößert das teilweise hinter das eine feststehende Wandelement geschobene Türelement 26, wobei nunmehr das hakenartige untere Führungselement 30 gut zu erkennen ist. Das Führungselement 30 ist mit dem unteren Ende des vertikalen Profiles vom Wandelement verbunden. Das Führungselement 30 ist zweckmäßig aus Kunststoff gefertigt und weist einen nach oben offenen, U-förmigen Querschnitt auf, so daß das Türelement 26 mit seiner gesamten unteren horizontalen Profilschiene 42 von oben her in dieses Führungselement 30 eingreift. Das Führungselement 30 und ebenso auch der untere Rand des Türelementes bzw. die genannte untere horizontale Profilschiene 42 liegen unterhalb der Oberkante 44 des Wannenrandes 8. Im geschlossenen Zustand ist damit problemlos die Spritzwasserabdichtung gewährleistet. Zur Verminderung der Reibung zwischen dem Türelement 26 und dem Wannenrand ist am unteren Ende der vertikalen Profilschiene 34 ein Gleitteil 46 angeordnet, das zweckmäßig aus Kunststoff besteht. Die Innenwand 41 des Randes 8 ist zumindest über die Höhe 43 im wesentlichen vertikal ausgerichtet und im Rahmen dieser Erfindung ist ein schmaler, sich über diese Höhe 43 erstreckender Spalt zwischen dem Wannenrand und dem Türelement vorhanden. Die Unterkante 45 des Türelementes 26 liegt erfindungsgemäß um die Höhe 43 tiefer als die Oberkante 44 des Randes 8. Aufgrund der entsprechend vorgegebenen Höhe 43 sowie der schmalen Ausbildung des Spaltes zwischen Türelement und Rand wird zuverlässig das Austreten von Spritzwasser unterbunden.

Fig. 4 zeigt eine Ansicht von unten auf den gebogenen Endteil 20 der Führungsschiene. Dieser Endteil 20 erstreckt sich im wesentlichen über die gesamte Breite des Wandelementes 12, wobei der Abstand zu diesem, beginnend von der Einstiegsöffnung in Richtung auf die Raumwand 4, kontinuierlich zunimmt. Das freie Ende vom Endteil 20 ist mittels des Halteteiles 22 mit dem Wandelement 12 nahe der Raumwand 4 befestigt. Ferner ist die Führungsschiene, die als ein Hohlprofil ausgebildet ist, am Rande der Einstiegsöffnung mit dem Wandelement 10, insbesondere mittels einer Schraube fest verbunden, wie es durch die strichpunktierte Linie 48 angedeutet ist.

Fig. 5 und 6 zeigen in einer Aufsicht einen Teil der Führungsschiene 14 und ferner das Türelement 24, wobei die Einstiegsöffnung nur geringfügig freigegeben ist. Das Türelement 24 ist mittels den beiden Führungskörpern 28, die mittels hier nicht erkennbaren Rollen von hinten in die Führungsschiene 14 eingreifen, in dieser aufgehängt und geführt. Die Führungskörper 28 sind jweils mittels einer Schraube 50 mit der oberen horizontalen Profilschiene des Türelementes verbunden. Die genannten Rollen sind an einer Wippe 52 angeordnet, welche um eine vertikale Achse 54 bezüglich des Führungskörpers 28 schwenkbar ist. Eine stabile Führung und Aufhängung wird erreicht, wobei gleichzeitig eine leichtgängige Verschiebbarkeit des Türelementes 24 gewährleistet wird.

Fig. 7 zeigt vergrößert und teilweise geschnitten eine Aufsicht von oben auf den Führungskörper 28, der mittels der Schraube 50 in der oberen horizontalen Profilschiene des Türelementes befestigt ist. Der Führungskörper 28 ist gegen eine Verdrehung gesichert, damit die Achse 54 zuverlässig vertikal ausgerichtet ist. Der Führungskörper 28 weist einen zentralen Teil 56 auf, der in eine Bohrung der genannten oberen Profilschiene des Türelementes eingreift und in welchen die genannte Schraube 50 eingeschraubt ist. Zur Drehsicherung enthält der Führungskörper oben einen Auflageteil 58, welcher auf der Oberkante der Profilschiene aufliegt, wie es in Verbindung mit Fig. 6 gut zu erkennen ist. An den Enden der Wippe 52 ist jeweils eine Führungsrolle 60 drehbar angeordnet, wobei diese Führungsrollen 60 von hinten in die obere Führungsschiene 14 eingreifen und auf deren Führungsbahn 62 abrollen.

## Patentansprüche

1. Trennwand für eine Eckdusche mit einer Duschwanne (6), mit zwei gebogenen Türelementen (24, 26), mittels welchen eine abgerundete Einstiegsöffnung (16) abschließbar oder freigebbar ist, mit einer im Bereich der Einstiegsöffnung gebogenen oberen Führungsschiene (14), in welcher die Türelemente mittels Führungskörpern (28) verschiebbar gelagert sind und mit zwei seitlich der Einstiegsöffnung angeordneten Wandelementen (10, 12), mit welchen die Führungsschiene verbunden ist, dadurch gekennzeichnet, daß die Führungsschiene (14) hinter dem jeweiligen Wandelement (10, 12) ein gebogenes Endteil (18, 20) aufweist, daß das freie Ende des Endteiles (18, 20) zu dem Wandelement (10, 12) einen Abstand aufweist und mittels eines Halteteiles (22) mit dem Wandelement (10, 12) verbunden ist und daß außerhalb der Einstiegsöffnung (16) für die Unterkante (45) des jeweiligen Türelements (24, 26) ein Führungselement (30) vorhanden ist, wobei die Einstiegsöffnung (16) unten vom gebogenen Rand (8) der Duschwanne (6) begrenzt wird.

2. Trennwand nach Anspruch 1, dadurch gekennzeichnet, daß die Türelemente (24, 26) mit mit ihren Unterkanten (45) und/oder mit ihren unteren horizontalen Profilschienen (42) sich hinter dem Rand (8) der Duschwane (6) befinden und unterhalb der Oberkante (44) des Randes (8) enden.

3. Trennwand nach Anspruch 1 oder 2, dadurch gekennzeichnet, daß für eben ausgebildete Wandelemente (10, 12) der Abstand der gebogenen Endteile (18, 20) zum jeweiligen Wandelement (10, 12) von der Einstiegssöffnung (16) her größer wird.

4. Trennwand nach einem der Ansprüche 1 bis 3, dadurch gekennzeichnet, daß das untere Führungselement (30) in horizontaler Richtung schmal ausgebildet, bevorzugt hinter dem vertikalen Profil (38, 40) angeordnet und mit diesem verbunden ist.

5. Trennwand, nach Anspruch 3 oder 4, dadurch gekennzeichnet, daß das untere Führungselement (30) hinter dem Wannenrand (8) und unterhalb desselben angeordnet ist und/oder hakenartig, ähnlich einem nach oben offenen U ausgebildet ist.

6. Trennwand nach einem der Ansprüche 1 bis 4, dadurch gekennzeichnet, daß die Innenwand (41) des Randes (8) zumindest im Bereich der Einstiegsöffnung (16) im wesentlichen vertikal ausgebildet ist und/oder daß im geschlossenen Zustand zwischen der Innenwand (41) und dem unteren Rand des Türelementes (24, 26) ein enger Spalt vorhanden ist, dessen vertikale Höhe (43) vorgebbar ist.

7. Trennwand nach einem der Ansprüche 1 bis 6, dadurch gekennzeichnet, daß die Türelemente (24, 26) im wesentlichen die gleiche Breite wie die Wandelemente (10, 12) aufweisen.

8. Trennwand nach einem der Ansprüche 1 bis 7, dadurch gekennzeichnet, daß jedes der Türelemente (24, 26) mittels zwei Führungskörpern (28) in der oberen Führungsschiene (14) geführt sind, wobei die Führungskörper (28) jeweils in einem kleinen Abstand zu den vertikalen Profilschienen (32, 34) oder den vertikalen Längskanten der Türelemente (24, 26) angeordnet sind.

9. Trennwand nach einem der Ansprüche 1 bis 8, dadurch gekennzeichnet, daß der Führungskörper (28) eine um eine vertikale Achse (54) schwenkbare Wippe (52) aufweist, an welcher horizontal beabstandet zwei Führungsrollen (60) drehbar befestigt, und/oder daß der Führungskörper (28) insbesondere mittels einer Auflagefläche (58) zwecks vertikaler Ausrichtung der genannten Achse (54) gegen Drehung gesichert ist.

10. Trennwand nach einem der Ansprüche 1 bis 9, dadurch gekennzeichnet, daß die Türelemente (24, 26) einen größeren Radius aufweisen als der im Bereich der Einstiegsöffnung (16) gebogene Rand (8) der Duschwanne (6) und/oder daß die Türelemente (24, 26) nur im Bereich der vorderen vertikalen Profilschiene (32, 34), insbesondere mittels eines Gleitteiles (46), an der Innenwand (41) des gebogenen Randes (8) anliegen.

## Claims

1. Partition for a corner-shower with a shower tray (6), having two curved door elements (24, 26), by means of which a rounded entrance opening (16) may be closed or opened, a curved upper guide rail (14) in the region of the entrance opening, on which the door elements are displaceably mounted by means of guide members (28), and two wall elements (10, 12) arranged to the side of the entrance opening, the guide rail being connected to said wall elements, characterised in that the guide rail (14) has a curved end part (18, 20) behind each wall element (10, 12), that the free end of the end part (18, 20) is spaced from the wall element (10, 12) and connected to the wall element (10, 12) by means of a support member (22) and that beyond the entrance opening (16) a guide member (30) is provided for the lower edge (45) of the respective door element (24, 26), the entrance opening (16) being defined at the bottom by the curved rim (8) of the shower tray (6).

2. Partition according to claim 1, characterised in that the lower edges (45) arid/or the lower horizontal rail sections (42) of the door elements (24, 26), are located behind the rim (8) of the shower tray (6) and below the upper edge (44) of the rim (8).

3. Partition according to claim 1 or 2, characterised in that with flat wall elements (10, 12) the distance between the curved end parts (18, 20) and the respective wall element (10, 12) increases proceeding from the entrance opening (16).

4. Partition according to any one of claims 1 to 3, characterised in that the lower guide member (30) is narrow in the horizontal direction, that it is preferably located behind the vertical section (38, 40) and that it is connected thereto.

5. Partition according to claim 3 or 4, characterised in that the lower guide member (30) is mounted behind the rim (8) of the tray and below said rim and/or is in the form of a hook, similar to an upwardly open U.

6. Partition according to any one of claims 1 to 4, characterised in that the inner wall (41) of the rim (8) is substantially vertical, at least in the region of the entrance opening (16), and/or that a narrow gap is provided, in the closed position, between said inner wall (41) and the lower periphery of the door element (24, 26), said gap having an adjustable vertical height (43).

7. Partition according to any one of claims 1 to 6, characterised in that the width of the door elements (24, 26) is substantially equal to that of the wall elements (10, 12).

8. Partition according to any one of claims 1 to 7, characterised in that each door element (24, 26) is guided on the upper guide rail (14) by means of two guide members (28), the guide members (28) each being disposed at a small distance from the vertical rail sections (32, 34) or the vertical longitudinal edges of the door elements (24, 26).

9. Partition according to any one of claims 1 to 8, characterised in that the guide member (28) has a rocker (52) pivotable about a vertical axis (54), two horizontally spaced guide rollers (60) being rotatably connected to said rocker, and/or that, for vertical orientation of said axis (54), the guide member (28) is secured against rotation, in particular by means of a bearing surface (58).

10. Partition according to any one of claims 1 to 9, characterised in that the door elements (24, 26) have a larger radius than the curved rim (8) of the shower tray (6) in the region of the entrance opening (16), and/or that the door elements (24, 26) only bear against the inner wall (41) of the curved rim (8) in the region of the front vertical rail sections (32, 34), in particular by means of a sliding part (46).

## Revendications

1. Cloison pour une douche d'angle possédant un bac à douche (6), qui comprend deux éléments de portes (24, 26) cintrés, à l'aide desquels une ouverture d'entrée arrondie (16) peut être fermée ou dégagée, un rail de guidage supérieur (14) cintré dans la région de l'ouverture d'entrée, dans lequel les éléments de portes sont montés pour coulisser à l'aide de corps de guidage (28) et deux éléments (10, 12) de la cloison, disposés latéralement à l'ouverture d'entrée et auxquels le rail de guidage est fixé, CARATERISEE EN CE QUE le rail de guidage (14) présente une partie terminale cintrée (18, 20) derrière chacun des éléments (10, 12) de la cloison, EN CE QUE l'extrémité libre de la partie terminale (18, 20) se trouve à un certain écartement de l'élément (10, 12) de la cloison et est fixé à l'élément (10, 12) de la cloison à l'aide d'un élément de fixation (22), ET EN CE QUE, en dehors de l'ouverture d'entrée (16), il est prévu un élément de guidage (30) pour le bord inférieur (45) de l'élément de porte correspondant (24, 26), l'ouverture d'entrée (16) étant limitée en bas par le rebord courbe (8) du bac à douche (6).

2. Cloison selon la Revendication 1, CARACTERISEE EN CE QUE les éléments de portes (24, 26) se trouvent en arrière du rebord (8) du bac à douche (6) par leur bord inférieur (45) et/ou par leur profilé horizontal inférieur (42), et se terminent au-dessous du niveau du bord supérieur (44) du rebord (8).

3. Cloison selon la Revendication 1 ou 2, CARACTERISEE EN CE QUE, dans le cas d'éléments (10, 12) de la cloison qui sont de configuration plane, l'écartement séparant les parties terminales (18, 20) des éléments respectifs (10, 12) de la cloison croît à partir de l'ouverture d'entrée (16).

4. Cloison selon une des Revendications 1 à 3, CARATERISEE EN CE QUE l'élément de guidage inférieur (30) est de configuration étroite dans la direction horizontale, et qu'il est de préférence placé en arrière du profilé vertical (38, 40) et relié à ce profilé.

5. Cloison selon la Revendication 3 ou 4, CARACTERISEE EN CE QUE l'élément de guidage inférieur (30) est disposé en arrière du rebord (8) du bac et au-dessous du niveau de ce rebord et/ou de configuration en crochet, analogue à un U qui s'ouvre vers le haut.

6. Cloison selon une des Revendications 1 à 4, CARATERISEE EN CE QUE la surface intérieure (41) du rebord (8) est sensiblement verticale, du moins dans la région de l'ouverture d'entrée (16) ET/OU EN CE QUE, dans la position fermée, il subsiste entre la surface intérieure (41) et le bord inférieur de l'élément de porte (24, 26) une fente étroite dont la hauteur veticale (43) peut être prédéterminée.
7. Cloison selon une des Revendications 1 à 8, CARACTERISEE EN CE QUE les éléments de portes (24, 26) possèdent sensiblement la même largeur que les éléments (10, 12) de la cloison.

8. Cloison selon une des Revendications 1 à 7, CARACTERISEE EN CE QUE chacun des éléments de portes (24, 26) est guidé dans le rail de guidage supérieur (14) à l'aide de deux corps de guidage (28), les corps de guidage (28) étant disposés les uns à petite distance des profilés verticaux (32, 34), et les autres à petite distance des bords longitudinaux verticaux des éléments de portes (24, 26),

9. Cloison selon une des Revendications 1 à 8, CARACTERISEE EN CE QUE le corps de guidage (28) comprend un palonnier (52) qui peut osciller autour d'un axe vertical (54), et auquel sont fixés libres en rotation deux galets de guidage (60) placés à un certain écartement mutuel horizontal ET/OU EN CE QUE le corps de guidage (28) est bloqué en rotation à l'aide d'une surface de portée (58) afin de placer ledit axe (54) dans une orientation verticale.

10. Cloison selon une des Revendications 1 à 9, CARACTERISEE EN CE QUE les éléments de portes (24, 26) possèdent un plus grand rayon de courbure que le rebord (8) du bac à douche (6) qui est courbe dans la région de l'ouverture d'entrée (16) ET/OU EN CE QUE les éléments de portes (24, 26) ne sont appuyés contre la surface intérieure (41) du rebord courbe (8) que dans la région du profilé vertical avant (32, 34), et ceci notamment à l'aide d'un patin de glissement (46).
